# EUROPÄISCHE PATENTSCHRIFT

(11) **EP 2 119 663 B1**
(45) Veröffentlichungstag und Bekanntmachung des Hinweises auf die Patenterteilung: **15.05.2013**
(21) Anmeldenummer: 09000292.4
(22) Anmeldetag: 12.01.2009
(51) Int. Cl.: B66C 13/54

(54) **Mobilkran mit teleskopierbarem Kabinenarm**
Mobile crane with telescoping driver's cabin arm
Grue mobile avec bras de cabine télescopique

(30) Priorität: 11.04.2008 DE 202008005033 U
(43) Veröffentlichungstag der Anmeldung: 18.11.2009
(73) Patentinhaber: Liebherr-Werk Ehingen GmbH, 89584 Ehingen/Donau (DE)
(72) Erfinder: Rafailovic, Mikica, 89584 Ehingen (DE); Dorm, Herbert, 89601 Schelkingen (DE)
(74) Vertreter: Laufhütte, Dieter

(56) Entgegenhaltungen:
- EP-A1- 0 611 725
- DE-A1- 2 631 578
- DE-A1- 3 148 960
- DE-A1- 4 443 170
- DE-U1- 9 114 464
- DE-U1-202004 011 990
- FR-A- 2 181 565
- JP-A- 2001 187 689
- SE-B- 465 365

## Beschreibung

Die vorliegende Erfindung betrifft einen Mobilkran mit einem Unterwagen mit Fahrgestell, einem auf dem Unterwagen um eine vertikale Drehachse drehbaren Oberwagen und einem am Oberwagen um eine horizontale Wippachse aufwippbaren Ausleger, insbesondere einem Teleskopausleger.

Solche Mobilkrane haben üblicherweise eine am Oberwagen angeordnete Kabine, über welche der Mobilkran im Kranbetrieb bedient wird. Um den Mobilkran auf der Straße verfahren zu können, ist in der Regel ein separates Fahrerhaus vorgesehen, um für die Straßenfahrt bessere Sichtbedingungen bereitzustellen. Es gibt jedoch auch Konstruktionen, bei welchen für die Straßenfahrt und den Kranbetrieb eine gemeinsame Kabine verwendet wird, welche fest am Oberwagen befestigt ist.

Je nach Lage des Auslegers bezüglich der Kabine ist jedoch die Sicht für den Fahrer durch den Vorbau des Auslegers sehr stark beeinträchtigt, ein Effekt, der insbesondere bei Konstruktionen mit nur einer Kabine besonders stark ausgeprägt ist.

Ein Mobilkran gemäß dem Oberbegriff des Anspruchs 1 ist aus der EP 0 611 725 A1 bekannt.

Aufgabe der vorliegenden Erfindung ist es daher, einen Mobilkran zur Verfügung zu stellen, bei welchem sich insbesondere für die Straßenfahrt eine verbesserte Sicht des Fahrers ergibt.

Erfindungsgemäß wird diese Aufgabe von einem Mobilkran gemäß dem Anspruch 1 gelöst.

Vorteilhafte Weiterbildungen des erfindungsgemäßen Mobilkrans sind dabei Gegenstand der Unteransprüche.

Die vorliegende Erfindung umfasst dabei einen Mobilkran mit einem Unterwagen mit Fahrgestell, einem auf dem Unterwagen um eine vertikale Drehachse drehbaren Oberwagen, einem am Oberwagen um eine horizontale Wippachse aufwippbaren Ausleger, insbesondere einem Teleskopausleger, und einer gemeinsamen Fahrerkabine für die Straßenfahrt und den Kranbetrieb, wobei die Fahrerkabine über einen teleskopierbaren Kabinenarm am Oberwagen angeordnet ist und wobei die Fahrerkabine für die Straßenfahrt mit dem Unterwagen in einer Verfahrposition lösbar verbindbar ist. Bei einem solchen Mobilkran lässt sich über den erfindungsgemäßen Kabinenarm, welcher die Fahrerkabine trägt, die Fahrerkabine problemlos von der Arbeitsposition in die Verfahrposition verbringen und dort mit dem Unterwagen so verbinden, dass die Anforderungen im Straßenverkehr erfüllt werden. Hierdurch ergibt sich sowohl während der Straßenfahrt als auch während des Kranbetriebs eine gut Sicht des Kranfahrers, wobei über den Kabinenarm eine besonders einfache Lösung vorliegt. Zudem kann die Fahrerkabine vorteilhafterweise über den Kabinenarm auch in ihrer Arbeitsposition verstellt werden.

In der Verfahrposition der Fahrerkabine ist eine sichere, insbesondere mechanische Lenkverbindung zwischen einer Lenkhandhabe, insbesondere einem Lenkrad und der Lenkung des Unterwagens herstellbar. Hierdurch kann der Mobilkran während der Straßenfahrt auch bei hohen Geschwindigkeiten betrieben werden. Soweit zulässig, ist jedoch auch eine elektronische Lenkverbindung z.B. mit einer Lenkung über einer Joystick möglich.

Der Kabinenarm des erfindungsgemäßen Mobilkrans ist dabei wippbar am Oberwagen angelenkt. Insbesondere ist der Kabinenarm dabei um eine horizontale Achse auf- und abwippbar angelenkt, so dass sich die Bewegbarkeit der Fahrerkabine erhöht. Die Fahrerkabine kann hierdurch einerseits in der Arbeitsposition optimal an den jeweiligen Hub angepasst werden, in dem die Höhe der Fahrerkabine in der Arbeitsposition verändert wird. Weiterhin kann die Wippbarkeit des Kabinenarms dazu verwendet werden, mehrere Verfahrpositionen mit unterschiedlicher Höhe anzufahren.

Vorteilhafterweise weist die Fahrerkabine dabei mindestens zwei Verfahrpositionen auf, wobei sie aus der ersten Verfahrposition, in welcher vorteilhafterweise eine sichere, insbesondere mechanische Lenkverbindung zwischen einer Lenkhandhabe, insbesondere einem Lenkrad und der Lenkung des Unterwagens herstellbar ist, eine zweite, niedrigere Verfahrposition absenkbar ist. Die höhere erste Verfahrposition erlaubt dabei eine gute Sicht des Fahrers, insbesondere über den neben der Fahrerkabine abgelegten Ausleger hinüber. In dieser ersten höheren Verfahrposition, welche für Straßenfahrten eingesetzt werden kann, ist dann auch die erfindungsgemäße sichere Lenkverbindung herstellbar, so dass hier mit hohen Geschwindigkeiten gefahren werden kann. Soll jedoch ein Hindernis unterfahren werden, für welches die Fahrerkabine in der ersten Verfahrposition zu hoch angeordnet wäre, kann diese in die zweite, niedrigere Verfahrposition abgesenkt werden. In dieser zweiten, niedrigeren Verfahrposition ist die Sicht des Fahrers zwar weniger gut als in der ersten Verfahrposition, reicht jedoch immer noch für ein sicheres Verfahren des Mobilkrans aus.

In weiterhin vorteilhafter Weise ist die Fahrerkabine auch in der zweiten Verfahrposition mit dem Unterwagen verbindbar. Hierdurch ergibt sich eine stabile Anordnung der Fahrerkabine auch in der zweiten Verfahrposition.

In weiterhin vorteilhafter Weise ist auch in der zweiten Verfahrposition eine sichere, insbesondere mechanische Lenkverbindung zwischen einer Lenkhandhabe, insbesondere einem Lenkrad und der Lenkung des Unterwagens herstellbar. Hierdurch ist es möglich, auch in der zweiten Verfahrposition wenn nötig mit hohen Geschwindigkeiten zu fahren.

Bei dem erfindungsgemäßen Mobilkran mit zwei unterschiedlichen Verfahrpositionen der Fahrerkabine ist dabei vorteilhafterweise der Ausleger während einer Straßenfahrt in einer Transportposition auf dem Unterwagen ablegbar. Der Ausleger ist in dieser Transportposition vorteilhafterweise möglichst niedrig angeordnet, um so eine gute Sicht des Fahrers über den Ausleger hinweg zu ermöglichen und zudem die Durchfahrtshöhe nicht durch den Ausleger zu erhöhen.

Der Ausleger ist so auf dem Unterwagen ablegbar, dass sich der Augenpunkt des Fahrers in der Verfahrposition der Fahrerkabine, in welcher vorteilhafterweise eine sichere, insbesondere mechanische Lenkverbindung zwischen einer Lenkhandhabe, insbesondere einem Lenkrad und der Lenkung des Unterwagens herstellbar ist, oberhalb des sich vom Augenpunkt des Fahrers nach vorne erstreckenden Teils des Ausleger befindet. Während der Straßenfahrt blickt der Fahrer damit über den Ausleger hinweg auf die Straße und hat so ein ungestörtes Sichtfeld über 180 ° in Fahrtrichtung.

In weiterhin vorteilhafter Weise ist auch in der zweiten niedrigeren Verfahrposition der Fahrerkabine der Augenpunkt des Fahrers noch oberhalb des Auslegers angeordnet, wobei die Sicht nun jedoch durch den geringeren Abstand als in der ersten Verfahrposition eingeschränkter ist.

Vorteilhafterweise ist dabei erfindungsgemäß die Durchfahrtshöhe des Mobilkrans in der ersten Verfahrposition der Fahrerkabine von der Oberkante der Fahrerkabine bestimmt, während sie in der zweiten Verfahrposition der Fahrerkabine von der Oberkante der Drehbühne, an welcher der Ausleger angelenkt ist, bestimmt ist.

Vorteilhafterweise ist dabei erfindungsgemäß im oder am Kabinenarm eine Energieführungskette angeordnet. Über diese Kette werden die Daten, Signale und die Energie übertragen. Insbesondere können dabei u. a. elektrische, pneumatische und hydraulische Übertragungsleitungen in dem Kabinenarm integriert werden.

Es sind erfindungsgemäß Zentrierungen, insbesondere Zentrierzapfen, zur schnellen Arretierung der Fahrerkabine in der oder den Verfahrpositionen vorgesehen. Hierdurch ist ein einfaches Zentrieren der Fahrerkabine in der Verfahrposition bzw. in den Verfahrpositionen möglich, so dass diese schnell angefahren werden können.

Anschließend erfolgt dann die sichere Lenkungsverbindung zwischen der Lenkhandhabe, z.B. einemLenkrad, und Lenkgetriebe, so dass auch die Anforderungen im Straßenverkehr erfüllt sind. Erst nachdem diese aber vollkommen abgeschlossen sind, wird von der Steuerung die höhere Fahrgeschwindigkeit freigegeben.

In der beschriebenen ersten alternativen Ausführungsform der vorliegenden Erfindung wurde dabei eine gute Sicht des Fahrers mit einer wenn nötig niedrigen Durchfahrtshöhe dadurch realisiert, dass die Fahrerkabine in unterschiedlich hohen Verfahrpositionen positioniert werden konnte. In der ersten Verfahrposition war dabei die Fahrerkabine so angeordnet, dass sich eine gute Sicht über den auf dem Unterwagen abgelegten Ausleger hinweg ergab, wobei hierdurch die Fahrerkabine die größte Höhe des Mobilkrans darstellt und damit die Durchfahrtshöhe bestimmt. In der zweiten Verfahrposition ergab sich dagegen eine eingeschränkte Sicht über den Ausleger hinweg, wobei nun jedoch die Anlenkung des Auslegers an der Drehbühne die größte Höhe des Mobilkrans darstellte und damit die Durchfahrtshöhe bestimmte.

Erfindungsgemäß wird durch die vorliegende Erfindung ein Mobilkran zur Verfügung gestellt, welcher gerade bei der Straßenfahrt eine optimale Sicht für den Fahrer gewährleistet. Weiterhin wird eine Schnellfahrt des Mobilkrans ermöglicht, ohne dass eine separate Fahrerkabine für die Straßenfahrt vorgesehen werden müßte.

Die vorliegende Erfindung wird nun anhand eines Ausführungsbeispiels sowie Zeichnungen näher beschrieben. Dabei zeigen:
- Figur 1:: ein erstes Ausführungsbeispiel des erfindungsgemäßen Mobilkrans,
- Figur 2:: ein zweites Ausführungsbeispiel des erfindungsgemäßen Mobilkrans, wobei der Ausleger in der ersten Transportposition abgelegt ist,
- Figur 3:: das zweite Ausführungsbeispiel des erfindungsgemäßen Mobilkrans, wobei der Ausleger aus der ersten Transportposition in die zweite Transportposition abgesenkt ist,
- Figur 4:: ein Ausführungsbeispiel des erfindungsgemäßen Mobilkrans, wobei sich die Fahrerkabine in einer Arbeitsposition mit einteleskopiertem Kabinenarm befindet,
- Figur 5a:: ein Ausführungsbeispiel des erfindungsgemäßen Mobilkrans, wobei sich die Fahrerkabine in einer Position mit einteleskopiertem und aufgeschwenktem Kabinenarm befindet, und
- Figur 5b:: ein Ausführungsbeispiel des erfindungsgemäßen Mobilkrans, wobei sich die Fahrerkabine in einer Position mit austeleskopiertem und aufgeschwenktem Kabinenarm befindet,

Die Figuren 1 bis 5 zeigen Ausführungsbeispiele des erfindungsgemäßen Mobilkrans mit einem Unterwagen 1, an welchem das Fahrgestell angeordnet ist. Das Fahrgestell umfasst dabei die vordere Lenkachse 6 sowie mindestens eine weitere Achse, im Ausführungsbeispiel die beiden hinteren Achsen 17 und 18. Alternativ können auch mehrere gelenkte Achsen, insbesondere mehrere gelenkte Vorderachsen, eingesetzt werden. Auf dem Unterwagen 1 ist um eine vertikale Drehachse 11 drehbar der Oberwagen 2 des Mobilkrans angeordnet. Am Oberwagen 2 ist der Ausleger 3 um die horizontale Wippachse 7 aufwippbar angelenkt, wobei es sich bei dem Ausleger 3 um einen Teleskopausleger handelt. Dieser Teleskopausleger weist einen Anlenkschuss auf, über welchen der Ausleger am Oberwagen angelenkt ist, sowie mehrere aus dem Anlenkschuss austeleskopierbare Teleskopschüsse. Der Ausleger ist dabei über den Wippzylinder 12, welcher zwischen dem Anlenkschuss und dem Oberwagen angeordnet ist, um die Wippachse 7 aufwippbar. Ebenso ist ein Drehantrieb vorgesehen, mit welchem der Oberwagen zusammen mit dem Teleskopausleger um die vertikale Drehachse gegenüber dem Unterwagen 1 gedreht werden kann. Am Unterwagen 1 sind dabei weiterhin Abstützelemente 9 und 10 vorgesehen, über welche der Unterwagen abgestützt werden kann.

Weiterhin weist der erfindungsgemäße Mobilkran eine gemeinsame Fahrerkabine 5 für die Straßenfahrt und den Kranbetrieb auf. Erfindungsgemäß ist damit nur eine Fahrerkabine 5 nötig, um den erfindungsgemäßen Mobilkran auf der Straße zu fahren sowie während des Kranbetriebs zu bedienen. Durch die Einsparung einer zusätzlichen Kabine können erhebliche Kostenvorteile erzielt werden, da eine einzige Baugruppe für zwei Einsatzzwecke verwendet wird. Durch die Einsparung einer weiteren Kabine werden dabei auch wesentlichen Gewichtsvorteile erzielt, welche in die Leistungsfähigkeit bzw. Traglast des Krans investiert werden können. Zudem wird durch den Wegfall des üblichen getrennten Fahrerhauses das Fahrgestell maßgeblich verkürzt, und hierdurch eine wesentliche Verbesserung der Wendigkeit erreicht.

Die Fahrerkabine 5 ist dabei über einen teleskopierbaren Kabinenarm 6 am Oberwagen 2 angeordnet. Durch Ein- und Austeleskopieren des Kabinenarms 6 kann die Fahrerkabine 5 so von ihrer Verfahrposition, wie sie in Figur 3 dargestellt ist, in die in Figur 4 dargestellte Arbeitsposition verfahren werden. Hierdurch wird auch die Wendigkeit des Mobilkrans auf der Baustelle verbessert, da der Unterwagen auf der Baustelle um die Länge des Fahrerhauses verkürzt wird.

Der Kabinenarm 6 ist dabei am Oberwagen 2 schwenkbar angelenkt. Die Verschwenkachse 27 verläuft dabei waagrecht, so dass der Kabinenarm 6 mit der Fahrerkabine 5 auf und ab gewippt werden kann. Im Ausführungsbeispiel liegen dabei die Verschwenkachse 27 des Kabinenarms und die Wippachse 7 des Auslegers 3 in einer Flucht, wobei hier jedoch auch alternative Anordnungen möglich sind. Im oder am Kabinenarm ist weiterhin eine Energieführungskette vorgesehen, über welche die Daten, Signale und die Energie übertragen werden.

In Figur 1 ist dabei ein erstes Ausführungsbeispiel der vorliegenden Erfindung gezeigt, bei welchem die Fahrerkabine für die Straßenfahrt mit dem Unterwagen in einer Verfahrposition verbindbar ist. Dabei ist in der Verfahrposition eine sichere, insbesondere mechanische Lenkverbindung zwischen dem Lenkrad und der Lenkung des Unterwagens herstellbar . Bei der in Figur 1 gezeigten Verfahrposition der Fahrerkabine 5 ist der Kabinenarm 6 austeleskopiert und befindet sich damit an der Vorderseite des Unterwagens 1. In dieser Verfahrposition kann die Fahrerkabine 5 gemäß den Anforderungen, die im Straßenverkehr gültig sind, am Unterwagen 1 arretiert werden. Damit die Arretierung schnell erfolgt, sind Zentrierungen mit entsprechenden Zapfen vorgesehen. Nach Arretierung der Fahrerkabine 5 kann die sichere Lenkungsverbindung zwischen Lenkrad und Lenkgetriebe hergestellt werden, um so die für den Schnellfahrbetrieb erforderliche sichere Lenkverbindung herzustellen. Die sichere Lenkverbindung erfolgt dabei vorteilhafterweise mechanisch durch Formschluss.

Erst nachdem diese sichere Lenkverbindung hergestellt ist, wird von der Steuerung des Mobilkrans die höhere Fahrgeschwindigkeit freigegeben. Ein Baustellenverkehr mit hydraulischer und/oder elektrischer bzw. elektronischer Lenkung und entsprechend geringerer Geschwindigkeit ist natürlich auch mit der Fahrerkabine in einer anderen Position, z. B. in der in Figur 4 gezeigten Arbeitsstellung, möglich.

Erfindungsgemäß ist der Augenpunkt des Fahrers in der Verfahrposition der Fahrerkabine bezüglich des Auslegers so angeordnet, dass sich ein ungestörtes Sichtfeld auf 180 ° in Fahrtrichtung ergibt. Insbesondere ist der Augenpunkt dabei oberhalb des sich vom Augenpunkt des Fahrers nach vorne erstreckenden Teils des Auslegers angeordnet, so dass der Fahrer über den Ausleger hinweg nach vorne und zur Seite blickt. Hierzu ist die Höhe der Krankabine in der Verfahrposition und damit die Verbindungselemente zum Unterwagen entsprechend gewählt.

Vorteilhafterweise kann nun die Fahrerkabine in zwei verschiedenen Höhen am Unterwagen positioniert werden, wobei eine sichere Lenkungsverbindung vorteilhafterweise an der zumindest der für die Straßenfahrt vorgesehenen Höhe vorgesehen ist. Insbesondere handelt es sich bei dieser Position, in welcher eine sichere Lenkungsverbindung vorgesehen ist, um eine erste, höhere Verfahrposition der Kabine. Anhand von Figur 1 kann dabei erläutert werden, wie die Fahrerkabine 5 hierdurch bei Bedarf so weit abgesenkt werden kann, dass die Durchfahrtshöhe nicht mehr von der Fahrerkabine 5, sondern von der Drehbühne 2 bestimmt wird. In der ersten, höheren Verfahrposition der Fahrerkabine 5 ist dabei die größte Höhe L_{K} der Fahrerkabine größer als die größte Höhe L_{D} der Drehbühne bzw. der Anlenkung des Auslegers an der Drehbühne. Hierdurch wird die Durchfahrtshöhe des Mobilkrans durch die größte Höhe L_{K} der Fahrerkabine bestimmt. Wird die Fahrerkabine nun aus der ersten Verfahrposition in die zweite Verfahrposition abgesenkt, so dass die größte Höhe L_{K} der Fahrerkabine kleiner oder gleich der größten Höhe L_{D} der Drehbühne ist, so wird die Durchfahrtshöhe des Mobilkrans von dieser größten Höhe L_{D} der Drehbühne bestimmt, die ohnehin nicht weiter unterschritten werden kann. Für die normale Straßenfahrt wird damit durch die erhöhte Position der Fahrerkabine eine bessere Sicht ermöglicht, hierdurch jedoch auch die Durchfahrtshöhe des Mobilkrans erhöht. Zum Unterfahren von Hindernissen kann dann die Fahrerkabine abgesenkt werden, wobei eine etwas schlechtere Sicht in Kauf genommen wird.

In Figuren 2 und 3 ist nun ein zweites Ausführungsbeispiel des erfindungsgemäßen Mobilkrans gezeigt, bei welchem der Ausleger 3 für die Straßenfahrt in einer ersten Transportposition ablegbar ist und zum Verringern der Gesamthöhe des Mobilkrans aus der ersten Transportposition in eine zweite Transportposition absenkbar ist. Figur 2 zeigt das erste Ausführungsbeispiel dabei während der Straßenfahrt, bei welcher der Ausleger 3 in einer ersten Transportposition abgelegt ist. Hierfür ist ein Auslegerablagebock 4 vorgesehen, welcher auf dem Unterwagen 1 angeordnet ist und auf welchem der Ausleger in der ersten Transportposition ablegbar ist. Durch diese hohe Anordnung des Auslegers 3 während der Straßenfahrt ergibt sich aus der während der Straßenfahrt neben dem Ausleger angeordneten Fahrerkabine 5 eine hervorragende Sicht auf die Straße. Vom Augenpunkt 14 des Fahrers aus ergibt sich dabei sowohl seitlich als auch nach Vorne eine gute Sicht, da der Ausleger in der ersten Transportposition komplett oberhalb des Augenpunktes 14 angeordnet ist und so die Sicht des Fahrers nicht versperrt.

Um die Gesamthöhe des Mobilkrans zu verringern, ist der Ausleger 3 jedoch, wie in Figur 3 dargestellt, in eine zweite Transportposition absenkbar. Während in der ersten Transportposition der Auslegerkopf 13 die maximale Gesamthöhe des Mobilkrans bestimmt, ist der Ausleger in der zweiten Transportposition stärker abgewippt, so dass der Auslegerkopf 13 niedriger angeordnet ist als z. B. die Oberkante der Fahrerkabine 5 und/oder die Oberkante der Drehbühne bzw. des Anlenkbereichs des Auslegers am Oberwagen 2. Durch die in Figur 3 gezeigte zweite Transportposition, in welcher der Auslegerkopf 13 des Auslegers niedriger angeordnet ist als in der ersten Transportposition, ist es möglich, sehr niedrige Hindernisse zu durchfahren. Der Ausleger 3 ist dabei auch in der zweiten Transportposition ablegbar. Hierzu weist der Auslegerablagebock eine verstellbare Ablagehöhe und/oder mindestens zwei unterschiedliche, Ablagehöhen auf.

Durch den Mobilkran wird dabei eine hervorragende Sicht bei der Straßenfahrt erreicht, ohne dass sich die notwendige Durchfahrtshöhe für den Mobilkran vergrößern würde. Dabei wird zur Durchfahrt z. B. durch niedrige Toreinfahrten der Ausleger 3 aus der höheren ersten Transportstellung einfach in die tiefere zweite Transportstellung abgesenkt und dort ggf. abgelegt, so dass auch solche Durchfahrten realisiert werden können. Die Hakenflasche kann dabei sowohl in der ersten als auch in der zweiten Transportposition eingeschert bleiben. Es bleibt dennoch ein ausreichendes Sichtfeld vorhanden, um den Kran im Straßenverkehr mit nur einem Fahrer zu bewegen. Dabei befindet sich der Augenpunkt 14 des Fahrers in der zweiten Transportstellung oberhalb des vorderen Teils des Auslegers, so dass sich eine gegenüber der ersten Transportposition zwar eingeschränkte, aber dennoch noch ausreichende Sicht ergibt.
Dabei ist auch die Fahrerkabine des zweiten Ausführungsbeispiels für die Straßenfahrt mit dem Unterwagen in einer Verfahrposition verbindbar, in welcher eine sichere, insbesondere mechanische Lenkverbindung zwischen dem Lenkrad und der Lenkung des Unterwagens herstellbar ist, wie dies bereits bezüglich des ersten Ausführungsbeispiels beschrieben wurde.

Figur 4 zeigt den erfindungsgemäßen Mobilkran nun in seiner Arbeitsposition, in welcher die Fahrerkabine 5 vom Unterwagen 1 gelöst wurde und durch Einteleskopieren des Kabinenarms 6 näher an den Ausleger 3 in ihre Arbeitsposition gefahren wurde. Um eine bessere Sicht auf die Last zu bekommen, kann der Kabinenarm 6 auch um die horizontale Verschwenkachse 27 aufgewippt werden, wie dies auch in Fig. 5a gezeigt ist. Die Fahrerkabine ist dabei um die horizontale Achse 15 neigbar am Kabinenarm angelenkt. Hierdurch kann die Fahrerkabine geneigt werden, z. B. um die Fahrerkabine in einer waagrechten Position zu halten. Hierdurch erhält der Fahrer eine noch bessere Sicht. In der Arbeitsposition des Kranes ist dabei der Teleskopausleger 3 ebenfalls aufgewippt und kann zum Heben einer Last verwendet werden. Die Fahrerkabine 5 dreht sich dabei bei einer Drehung des Oberwagens um die horizontale Drehachse mit.

In Figuren 5a und 5b ist dabei der Verstellvorgang der Fahrerkabine von der in Figur 4 gezeigten Arbeitsposition in die in Figuren 1 bis 3 gezeigten Verfahrpositionen gezeigt, wobei in Fig. 5a der Kabinenarm aufgewippt wurde, jedoch noch einteleskopiert ist. Aus dieser Position wird dann der Kabinenarm in die in Figur 5b gezeigte Position austeleskopiert, so dass sich die Fahrerkabine oberhalb ihrer Befestigungsposition am Unterwagen befindet. Daraufhin wird der Kabinenarm wieder abgewippt, bis die Fahrerkabine sich in einer Verfahrposition befindet, in welcher sie am Unterwagen befestigt wird. Dabei ist in Figuren 5a und 5b bereits der Kabinenunterbau 16 mit Treppe am Unterwagen montiert. Dieser wird zur Verkürzung des Mobilkrans für die Arbeit auf der Baustelle, wie in Figur 4 gezeigt, demontiert, oder angeklappt

In den erfindungsgemäßen Ausführungsbeispielen ist dabei eine über den teleskopierbaren Kabinenarm von einer Arbeitsposition in einer Verfahrposition bewegbare Fahrerkabine, welche dort mit dem Unterwagen verbindbar ist, verwirklicht, wobei eine verbesserte Sicht durch die Absenkbarkeit der Fahrerkabine aus der Verfahrposition erreicht wird. Dabei ist in der Verfahrposition eine sichere, insbesondere mechanische Lenkverbindung herstellbar.

## Patentansprüche

1. Mobilkran mit einem Unterwagen (1) mit Fahrgestell, einem auf dem Unterwagen um eine vertikale Drehachse drehbaren Oberwagen (2), einem am Oberwagen um eine horizontale Wippachse aufwippbaren Teleskopausleger (3), und einer gemeinsamen Fahrerkabine (5) für die Straßenfahrt und den Kranbetrieb und wobei die Fahrerkabine für die Straßenfahrt mit dem Unterwagen in einer Verfahrposition lösbar verbindbar ist, wobei in der Verfahrposition eine sichere, insbesondere mechanische Lenkverbindung zwischen einer Lenkhandhabe, insbesondere einem Lenkrad, und der Lenkung des Unterwagens herstellbar ist, wobei der Ausleger so auf dem Unterwagen ablegbar ist, dass sich der Augenpunkt des Fahrers in der Verfahrposition der Fahrerkabine, in welcher eine sichere, insbesondere mechanische Lenkverbindung zwischen einer Lenkhandhabe, insbesondere einem Lenkrad und der Lenkung des Unterwagens herstellbar ist, oberhalb des sich vom Augenpunkt des Fahrers nach vorne erstreckenden Teils des Auslegers befindet, **dadurch gekennzeichnet, dass** die Fahrerkabine über einen teleskopierbaren Kabinenarm (6) am Oberwagen angeordnet ist, und wobei erst nachdem diese sichere, insbesondere mechanische Lenkungsverbindung hergestellt ist, die höhere Fahrgeschwindigkeit von der Steuerung freigegeben wird, und wobei Zentrierungen, insbesondere Zentrierzapfen, zur schnellen Arretierung der Fahrerkabine in der oder den Verfahrpositionen vorgesehen sind.

2. Mobilkran nach Anspruch 1, wobei der Kabinenarm wippbar am Oberwagen angelenkt ist.

3. Mobilkran nach Anspruch 1 oder 2, wobei die Fahrerkabine mindestens zwei Verfahrpositionen aufweist, wobei sie aus der ersten Verfahrposition, in welcher vorteilhafterweise eine sichere, insbesondere mechanische Lenkverbindung zwischen einer Lenkhandhabe, insbesondere einem Lenkrad und der Lenkung des Unterwagens herstellbar ist, in eine zweite, niedrigere Verfahrposition absenkbar ist.

4. Mobilkran nach Anspruch 3, wobei die Fahrerkabine in der zweiten Verfahrposition mit dem Unterwagen verbindbar ist.

5. Mobilkran nach Anspruch 3 oder 4, wobei auch in der zweiten Verfahrposition eine sichere, insbesondere mechanische Lenkverbindung zwischen einer Lenkhandhabe, insbesondere einem Lenkrad und der Lenkung des Unterwagens herstellbar ist.

6. Mobilkran nach einem der vorangegangenen Ansprüche, wobei im oder am Kabinenarm eine Energieführungskette angeordnet ist.

## Claims

1. A mobile crane having an undercarriage (1) with a chassis, a superstructure (2) rotatable on the undercarriage about a vertical axis of rotation, a telescopic boom (3) luffable at the superstructure about a horizontal luffing axis and a common operator's cabin (5) for road travel and for crane operation (1) and wherein the operator's cabin can be releasably connected to the undercarriage in a travel position for road travel, with a secure, in particular mechanical, steering connection, being able to be established between a steering fixture, in particular a steering wheel, and the steering of the undercarriage, wherein the boom can be placed onto the undercarriage such that the point of sight of the operator in the travel position of the operator's cabin, in which a secure, in particular mechanical, steering connection can be established between a steering fixture, in particular a steering wheel, and the steering of the undercarriage, is above the part of the boom extending forwards from the point of sight of the operator,
**characterised in that**
the operator's cabin is arranged via a telescopic cabin arm (6) at the superstructure, and with the higher travel speed only being released by the control after this secure, in particular mechanical, steering connection has been established, and with centring parts, in particular centring spigots, being provided for a fast locking of the operator's cabin in the travel position or positions.

2. A mobile crane in accordance with claim 1, wherein the cabin arm is luffably pivotally connected to the superstructure.

3. A mobile crane in accordance with claim 1 or claim 2, wherein the operator's cabin has at least two travel positions, wherein it can be lowered from the first travel position in which a secure, in particular mechanical, steering connection can advantageously be established between a steering fixture, in particular a steering wheel, and the steering of the undercarriage, into a second, lower travel position.

4. A mobile crane in accordance with claim 3, wherein the operator's cabin can be connected to the undercarriage in a second travel position.

5. A mobile crane in accordance with claim 3 or claim 4, wherein a secure, in particular mechanical, steering connection can also be established between a steering fixture, in particular a steering wheel, and the steering of the undercarriage in the second travel position.

6. A mobile crane in accordance with one of the preceding claims, wherein a cable carrier is arranged in or at the cabin arm.

## Revendications

1. Grue mobile avec un chariot inférieur (1) à châssis, un chariot supérieur (2) rotatif autour d'un axe de rotation vertical sur le chariot inférieur, une flèche télescopique (3) basculable autour d'un axe de basculement sur le chariot supérieur et une cabine de conducteur commune (5) pour la conduite sur route et le fonctionnement de la grue, et la cabine de conducteur pour la conduite sur route étant raccordable avec le chariot inférieur de manière amovible dans une position de déplacement, une liaison de pilotage sûre, notamment mécanique étant établissable dans la position de déplacement entre une manette de pilotage, notamment un volant, et le pilotage du chariot inférieur, la flèche étant déposable sur le chariot inférieur de sorte que le point de vision du conducteur se trouve au-dessus de la partie de la flèche s'étendant vers l'avant à partir du point de vision du conducteur dans la position de déplacement de la cabine de conducteur dans laquelle une liaison de pilotage sûre, notamment mécanique est établissable entre une manette de pilotage, notamment un volant, et le pilotage du chariot inférieur, **caractérisée en ce que** la cabine de conducteur est disposée au-dessus d'un bras de cabine télescopique sur le chariot supérieur, la vitesse de déplacement plus élevée étant libérée par la commande seulement après que cette liaison de pilotage sûre, notamment mécanique, soit établie, et des centrages, notamment des tourillons de centrage, étant prévus pour le blocage rapide de la cabine de conducteur dans la ou les positions de déplacement.

2. Grue mobile selon la revendication 1, le bras de cabine étant articulé de manière basculable sur le chariot supérieur.

3. Grue mobile selon les revendications 1 ou 2, la cabine de conducteur présentant au moins deux positions de déplacement, celle-ci étant abaissable de la première position de déplacement dans laquelle avantageusement une liaison de pilotage sûre, notamment mécanique, est établissable entre une manette de pilotage, notamment un volant, et le pilotage du chariot inférieur, dans une deuxième position de déplacement plus basse.

4. Grue mobile selon la revendication 3, la cabine de conducteur étant raccordable avec le chariot inférieur dans la deuxième position de déplacement.

5. Grue mobile selon les revendications 3 ou 4, une liaison de pilotage sûre, notamment mécanique, entre une manette de pilotage, notamment un volant, et le pilotage du chariot inférieur, étant également établissable dans la deuxième position de déplacement.

6. Grue mobile selon une quelconque des revendications précédente, une chaîne de transport d'énergie étant disposée dans ou sur le bras de cabine.
